# FASCICULE DE BREVET EUROPEEN

(11) **EP 2 036 166 B1**
(45) Date de publication et mention de la délivrance du brevet: **16.03.2016**
(21) Numéro de dépôt: 07766094.2
(22) Date de dépôt: 24.05.2007
(51) Int. Cl.: H01R 11/28, H01R 13/641, H01R 13/629

(54) **SYSTEME DE CONNEXION RAPIDE POUR RACCORDER DES CABLES ELECTRIQUES SUR UNE BATTERIE**
SCHNELLVERBINDUNGSSYSTEM FÜR DEN ANSCHLUSS ELEKTRISCHER KABEL AN EINE BATTERIE
QUICK-CONNECTION SYSTEM FOR CONNECTING ELECTRICAL CABLES TO A BATTERY

(30) Priorité: 23.06.2006 FR 0605628
(43) Date de publication de la demande: 18.03.2009
(73) Titulaire: CML Innovative Technologies, 25000 Besancon (FR)
(72) Inventeur: VEJUX, Jean-Marie, 25480 Miserey Salines (FR)
(74) Mandataire: Rhein, Alain
(86) Numéro de dépôt international: PCT/FR2007/051322
(87) Numéro de publication internationale: WO 2007/147989

(56) Documents cités:
- EP-A- 1 498 987

## Description

L'invention concerne un système de connexion rapide pour raccorder des câbles électriques sur une batterie.

Dans le domaine des connecteurs de câbles électriques sur des cosses de batterie il est connu d'employer divers embouts emboîtables permettant un raccordement rapide sur la batterie.

Il a par exemple été proposé dans le brevet FR 2 745 123 de la demanderesse un connecteur pour borne de batterie comportant un système de clippage évitant le démontage et permettant des gains de productivité sur les chaînes de montage automobiles.

Il a aussi été proposé dans le document FR 2 776 424 un système de connexion rapide permettant un raccordement des câbles électriques sans qu'il soit nécessaire d'employer un outillage quelconque.

Ce système de connexion rapide permet de verrouiller la cosse par emboîtement sur la borne de la batterie dans un boîtier d'isolation la protégeant de l'atmosphère environnante et garantissant un contact étroit entre la cosse et la borne.

Ce contact entre la cosse et la borne de la batterie, dans les raccordements traditionnels comportant un serrage au moyen d'un collier bloqué par vissage, a généralement tendance à se dégrader dans le temps, ce qui a pour conséquence une perte de performance de la batterie et parfois une oxydation des cosses. Les vibrations engendrées par le véhicule pouvant également entraîner, avec le temps, un glissement de la connexion et des mauvais contacts.

La solution proposée dans le brevet FR 2 776 424 permet de résoudre ces problèmes dans la mesure où le dispositif de connexion rapide est correctement ajusté sur les bornes, ce qui n'est malheureusement pas toujours le cas.

En effet, en raison du manque de temps, de la difficulté d'accès ou de conditions de travail délicates il est fréquent que le système de connexion rapide soit mal emboîté, ce qui a pour conséquence la perte de la conduction dans les câbles et l'arrêt du moteur ou des décharges électriques intempestives entre la cosse et la borne ou encore, dans la plupart des cas, le glissement de la cosse autour de la borne et les mêmes problèmes que ceux fréquemment rencontrés dans les connecteurs traditionnels.

Il existe donc un problème à résoudre en relation avec le mauvais emboîtement de la connexion rapide sur la borne de la batterie.

Le document EP 1 498 987 décrit une connexion de batterie avec un système d'anti-verrouillage empêchant le verrouillage de la connexion si l'emboîtement n'est pas correctement réalisé. Pour cela le verrouillage n'est autorisé que si un levier est en contact avec la face supérieure de la borne.

Cependant les tolérances admises lors de la fabrication des bornes peuvent entraîner une mauvaise mise en place de la connexion.

L'invention a donc pour objectif de résoudre cette difficulté et d'améliorer le système de connexion rapide existant en proposant un système anti-verrouillage empêchant un emboîtement incomplet de la cosse sur la borne. La présente invention propose une connexion de batterie avec système anti-verrouillage selon la revendication 1.

Les avantages du dispositif d'anti-verrouillage pour une connexion de batterie selon l'invention sont multiples :
- La vérification d'un emboîtement correct de la connexion est réalisée par rapport à la surface de la batterie et non par rapport à la borne. Ainsi il est possible de positionner correctement la connexion même si la borne présente des dimensions différentes dues notamment aux tolérances de fabrication admises.
- Le dispositif n'autorise le verrouillage que si la cosse de la connexion est complètement enfoncée, ce qui supprime tous les problèmes connus de mauvaise fixation.
- Si la connexion n'est pas correctement réalisée le levier de verrouillage reste levé, montrant à l'évidence à l'installateur que la connexion n'est pas effectuée.
- Le mécanisme d'anti-verrouillage est de fonctionnement simple et fiable, ce qui garantit un maintien satisfaisant de la fonctionnalité dans le temps.
- Le dispositif anti-verrouillage est intégré dans le mécanisme de verrouillage et correspond à un très faible surcoût de fabrication de la pièce de connexion, ce qui est économiquement avantageux.

D'autres caractéristiques et avantages de l'invention se dégageront de la description qui va suivre en regard des dessins annexés qui ne sont donnés qu'à titre d'exemples non limitatifs.

La figure 1 est une vue en perspective d'un dispositif de connexion rapide comportant un système anti-verrouillage selon l'invention.

La figure 2 est une vue en coupe et de côté du mécanisme d'anti-verrouillage dans une situation d'emboîtement incomplet de la cosse sur la borne de la batterie.

La figure 3 illustre en vue de côté et en coupe une situation dans laquelle la cosse est correctement emboîtée et le verrouillage est autorisé.

Comme le montre la figure 1, une connexion de batterie comportant le système anti-verrouillage selon l'invention est configurée de manière proche de celle décrite dans le brevet FR 2 776 424 de la demanderesse.

Plus précisément la fixation de la cosse 1 sur la borne de la batterie s'effectue au moyen d'un ressort de serrage 2 situé sur le pourtour de la cosse.

De manière connue la connexion de batterie comporte un boîtier 3 dans lequel les câbles électriques arrivent et sont connectés à la cosse, et un collier 4 en contact avec le plot de la batterie et recevant les câbles.

Un levier 5 articulé en rotation entre une position verrouillée et une position déverrouillée permet le blocage de la connexion et le maintien ferme de la cosse sur la borne de la batterie.

Le dispositif anti-verrouillage empêche l'abaissement du levier 5 et donc le verrouillage de la connexion sur la borne de la batterie si l'emboîtement n'est pas correctement réalisé.

Plus précisément le système d'anti-verrouillage comporte un détecteur 6 mobile entre deux configurations qui correspondent à la position verrouillée et à la position déverrouillée de la connexion.

Le détecteur 6 est directement relié à la cosse 1 destinée à être emboîtée sur la borne de la batterie.

Plus précisément le détecteur 6 est une pièce métallique mobile en rotation autour d'un axe 7. Le détecteur est relié à un ressort de rappel 8 qui a pour effet de forcer la rotation du détecteur et donc d'empêcher le verrouillage de la connexion.

L'axe 7 de rotation du détecteur 6 est localisé sous le ressort de rappel 8 du détecteur de telle manière qu'en position de repos, c'est à dire lorsque la connexion n'est pas verrouillée sur la borne de la batterie, le détecteur 6 soit basculé dans une position inclinée en direction de la cosse 1 dans une configuration dénommée déverrouillée.

Lorsque la cosse est correctement emboîtée sur la borne de la batterie le détecteur 6 est basculé dans une position sensiblement verticale après rotation autour de l'axe 7. Cette configuration est dénommée verrouillée.

Ainsi le passage entre les deux configurations du détecteur 6 s'effectue en une rotation autour de l'axe 7, le ressort de rappel ayant pour effet d'amener le détecteur en configuration déverrouillée si la cosse n'est pas complètement emboîtée sur la borne de la batterie.

Le détecteur tel que représenté sur les différentes figures présente une forme allongée et courbe avec une concavité orientée vers la borne de la batterie. La hauteur de cette pièce est très légèrement supérieure à la hauteur de la borne de la batterie.

Les figures 2 et 3 illustrent les deux positions possibles pour le détecteur 6 dans les configurations verrouillée et déverrouillée.

Sur la figure 2 la borne 9 de la batterie n'est pas correctement emboîtée dans la connexion, le ressort de rappel maintient le détecteur 6 dans une configuration déverrouillée, c'est à dire basculée en direction de la borne. Le levier 5, lors de son mouvement de rotation vers la position de verrouillage, c'est à dire dans le sens du déplacement indiqué par la flèche dans la figure 2, est bloqué par la partie supérieure du détecteur 6.

Le levier 5, bloqué dans sa course, reste en position relevée, aisément visible par l'installateur.

Le détecteur 6 comporte dans sa partie inférieure, c'est à dire celle proche du dessus de la batterie, un pied 10 positionné dessous l'axe 7 utile pour la rotation dudit détecteur.

Tel que représenté sur les figures 2 et 3 le pied 10 du détecteur est positionné entre l'axe 7 et la borne 9 et entre l'axe 7 et le dessus de la batterie.

Lorsque la connexion est correctement emboîtée sur la borne, que la partie inférieure de la cosse arrive au contact du dessus de la batterie, comme cela est illustré sur la figure 3, le pied 10 du détecteur appuie sur le dessus de la batterie, ce qui a pour effet de repousser le détecteur et de le faire pivoter autour de l'axe 7.

Ce mouvement de rotation a pour conséquence un basculement du détecteur vers une position sensiblement verticale qui dégage l'espace nécessaire pour que le levier 5 puisse se glisser entre le détecteur et la cosse et donc permettre le verrouillage de la connexion.

Dans cette position verrouillée l'extrémité du levier 5 est dans une position sensiblement horizontale.

Dans la position verrouillée le levier 5 comprime le ressort de serrage 2 chargé de maintenir la cosse solidement fixée sur la borne de la batterie.

Ainsi selon l'invention le pied 10 du détecteur 6 est placé entre l'axe 7 de rotation et le bas de la borne 9 de la batterie de manière à provoquer un basculement dudit détecteur 6 vers la position verticale, c'est à dire vers la position verrouillée, lorsque la connexion est correctement emboîtée sur ladite borne 9 et que ledit pied 10 appuie sur le dessus de la batterie.

Lorsque le levier 5 est relevé le passage entre la configuration verrouillée et la configuration déverrouillée du détecteur 6 s'effectue au moyen du ressort de rappel 8.

De préférence le détecteur 6 et le système anti-verrouillage est positionné à l'opposé de l'arrivée des câbles, de manière à ce que l'opération de raccordement soit aisément réalisable pour la personne chargée du travail. Avantageusement selon l'invention le ressort de serrage 2 et le ressort de rappel 8 peuvent être conformés en une pièce unique agencée sur la cosse 1 de la connexion.

Plusieurs variantes sont possibles pour le système anti-verrouillage porté par la connexion de batterie.

Le pied du détecteur et le détecteur lui-même peuvent être conformés de différentes manières sans sortir du cadre de l'invention.

Les différentes pièces employées dans la connexion sont avantageusement métalliques toutefois certains éléments pourraient être envisagés en plastique rigide sans sortir du cadre de l'invention.

## Revendications

1. Connexion de batterie avec système anti-verrouillage comprenant un boîtier (3) de raccordement des câbles électriques muni d'un levier (5) articulé entre une position verrouillée dans laquelle la connexion est verrouillée sur la borne (9) de la batterie et une position déverrouillée dans laquelle la connexion est déverrouillée de la borne (9) de la batterie, et présentant un système d'anti-verrouillage empêchant le mouvement de rotation du levier (5) vers sa position de verrouillage et donc le verrouillage de la connexion sur la borne (9) de la batterie si l'emboîtement n'est pas correctement réalisé, le système d'anti-verrouillage comportant un détecteur (6) mobile entre deux configurations qui correspondent à la position verrouillée et à la position déverrouillée de la connexion, **caractérisé en ce que** le détecteur (6) est adapté, en configuration correspondant à la position verrouillée, à prendre appui contre une surface de la batterie sur laquelle se trouve la borne (9).

2. Connexion de batterie selon la revendication 1 dans laquelle le passage entre la configuration verrouillée et la configuration déverrouillée du détecteur (6) s'effectue au moyen d'un mécanisme comportant un ressort de rappel (8).

3. Connexion de batterie selon la revendication 2 dans laquelle la position du ressort de rappel (8) relié au détecteur (6) a pour effet de forcer la rotation dudit détecteur (6) vers la borne (9) et donc d'empêcher le verrouillage de la connexion.

4. Connexion de batterie selon la revendication 3 dans laquelle le détecteur (6) est directement relié à la cosse (1) destinée à être emboîtée sur la borne (9) de la batterie.

5. Connexion de batterie selon la revendication 4 dans laquelle le passage entre les deux configurations du détecteur (6) est un mouvement de rotation autour d'un axe (7), la position déverrouillée de la connexion correspondant à une position dudit détecteur (6) inclinée en direction de la cosse (1) destinée à être emboîtée sur la borne (9) de la batterie.

6. Connexion de batterie selon la revendication 5 dans laquelle la position verrouillée de la connexion correspond à un positionnement sensiblement à la verticale du détecteur (6) qui dégage l'espace nécessaire pour que le levier (5) puisse se glisser entre ledit détecteur (6) et la cosse (1).

7. Connexion de batterie selon la revendication 5 dans laquelle l'axe (7) de rotation du détecteur (6) est localisé sous le ressort de rappel (8) dudit détecteur (6).

8. Connexion de batterie selon l'une quelconque des revendications 5 à 7 dans laquelle le détecteur (6) comporte un pied (10) situé sous l'axe (7) de rotation dudit détecteur (6).

9. Connexion de batterie selon la revendication 8 dans laquelle le pied (10) du détecteur (6) est positionné entre l'axe (7) de rotation et la base de la borne (9) de la batterie de manière à provoquer un basculement dudit détecteur (6) vers la position verticale, c'est à dire vers la position verrouillée, lorsque la connexion est correctement emboîtée sur ladite borne (9) et que ledit pied (10) appuie sur le dessus de la batterie.

## Patentansprüche

1. Batterieanschluss mit Blockierschutzsystem, umfassend ein Gehäuse (3) für den Anschluss elektrischer Kabel, das mit einem Hebel (5) versehen ist, der zwischen einer verriegelten Position, in der der Anschluss an der Klemme (9) der Batterie verriegelt ist, und einer entriegelten Position, in der der Anschluss von der Klemme (9) der Batterie entsperrt ist, gelenkt ist, und umfassend ein Blockierschutzsystem, das die Drehbewegung des Hebels (5) zu seiner Verriegelungsposition und also die Verriegelung des Anschlusses an der Klemme (9) der Batterie verhindert, wenn die Kupplung nicht richtig durchgeführt ist, wobei das Blockierschutzsystem einen Detektor (6) umfasst, der zwischen zwei Konfigurationen, die der verriegelten Position und der entriegelten Position des Anschlusses entsprechen, beweglich ist, **dadurch gekennzeichnet, dass** der Detektor (6) in der Konfiguration, die der verriegelten Position entspricht, angepasst ist, um gegen eine Fläche der Batterie zu ruhen, auf der sich die Klemme (9) befindet.

2. Batterieanschluss nach Anspruch 1, bei dem der Übergang zwischen der verriegelten Konfiguration und der entriegelten Konfiguration des Detektors (6) mit Hilfe eines Mechanismus erfolgt, der eine Rückstellfeder (8) umfasst.

3. Batterieanschluss nach Anspruch 2, bei dem die Position der mit dem Detektor (6) verbundenen Rückstellfeder (8) dazu führt, die Drehung des Detektors (6) zu der Klemme (9) zu zwingen und damit die Verriegelung des Anschlusses zu verhindern.

4. Batterieanschluss nach Anspruch 3, bei dem der Detektor (6) direkt mit dem Schuh (1) verbunden ist, der dazu bestimmt ist, mit der Klemme (9) der Batterie gekoppelt zu werden.

5. Batterieanschluss nach Anspruch 4, bei dem der Übergang zwischen den beiden Konfigurationen des Detektors (6) eine Drehbewegung um eine Achse (7) ist, wobei die entriegelte Position des Anschlusses einer zum Schuh (1), der dazu bestimmt ist, mit der Klemme (9) der Batterie gekoppelt zu werden, geneigten Position des Detektors (6) entspricht.

6. Batterieanschluss nach Anspruch 5, bei dem die verriegelte Position des Anschlusses einer im Wesentlichen vertikalen Position des Detektors (6) entspricht, die den notwendigen Raum freigibt, um es dem Hebel (5) zu erlauben, zwischen dem besagten Detektor (6) und dem Schuh (1) zu gleiten.

7. Batterieanschluss nach Anspruch 5, bei dem sich die Drehachse (7) des Detektors (6) unterhalb der Rückstellfeder (8) des besagten Detektors (6) befindet.

8. Batterieanschluss nach irgendeinem der Ansprüche 5 bis 7, bei dem der Detektor (6) einen Fuß (10) umfasst, der sich unterhalb der Drehachse (7) des besagten Detektors (6) befindet.

9. Batterieanschluss nach Anspruch 8, bei dem der Fuß (10) des Detektors (6) zwischen der Drehachse (7) und der Basis der Klemme (9) der Batterie positioniert ist, so dass ein Kippen des besagten Detektors (6) in Richtung auf die vertikale Position, das heißt auf die verriegelte Position, verursacht wird, wenn der Anschluss richtig mit der besagten Klemme (9) gekoppelt ist und der Fuß (10) auf die Oberseite der Batterie drückt.

## Claims

1. Battery connection with anti-locking system comprising a casing (3) for connecting electrical cables provided with a lever (5) articulated between a locked position, in which the connection is locked to the terminal (9) of the battery, and an unlocked position, in which the connection is unlocked from the terminal (9) of the battery, and having an anti-locking system preventing the rotational movement of the lever (5) towards its locking position and thus the locking of the connection to the terminal (9) of the battery if the coupling is not carried out correctly, the anti-locking system including a detector (6) movable between two configurations, which correspond to the locked position and the unlocked position of the connection, wherein the detector (6) is adapted, in the configuration corresponding to the locked position, to rest against a surface of the battery on which in the terminal (9) is located.

2. Battery connection according to claim 1, wherein the transition between the locked configuration and the unlocked configuration of the detector (6) occurs by means of a mechanism including a restoring spring (8).

3. Battery connection according to claim 2, wherein the position of the restoring spring (8) connected to the detector (6) results into forcing the rotation of said detector (6) towards the terminal (9) and thus into preventing the locking of the connection.

4. Battery connection according to claim 3, wherein the detector (6) is connected directly to the connector (1) intended to be coupled to the terminal (9) of the battery.

5. Battery connection according to claim 4, wherein the transition between the two configurations of the detector (6) is a rotational movement about an axis (7), the unlocked position of the connection corresponding to a position of said detector (6) inclined towards the connector (1) intended to be coupled to the terminal (9) of the battery.

6. Battery connection according to claim 5, wherein the locked position of the connection corresponds to a substantially vertical positioning of the detector (6), which clears the space necessary for the lever (5) to be capable of sliding between said detector (6) and the connector (1).

7. Battery connection according to claim 5, wherein the axis (7) of rotation of the detector (6) is located under the restoring spring (8) of said detector (6).

8. Battery connection according to any one of claims 5 to 7, wherein the detector (6) includes a foot (10) located under the axis (7) of rotation of said detector (6).

9. Battery connection according to claim 8, wherein the foot (10) of the detector (6) is positioned between the axis (7) of rotation and the base of the terminal (9) of the battery, so as to cause a tilting of said detector (6) towards the vertical position, i.e. towards the locked position, when the connection is correctly coupled to said terminal (9) and said foot (10) rests on the top of the battery.
